# EUROPÄISCHE PATENTANMELDUNG

(11) **EP 2 354 422 A2**
(43) Veröffentlichungstag der Anmeldung: **10.08.2011**
(21) Anmeldenummer: 10196756.0
(22) Anmeldetag: 23.12.2010
(51) Int. Cl.: E06B 9/17, E06B 9/54

(54) **Rollladenkasten mit einem Fliegenschutzgitter-Rollo**

(30) Priorität: 21.01.2010 DE 102010000155
(71) Anmelder: Exte-Extrudertechnik GmbH, 51688 Wipperfürth (DE)
(72) Erfinder: Scheil, Erhard, 51688 Wipperfürth (DE)
(74) Vertreter: Müller, Enno

(57) **Zusammenfassung**

Die Erfindung betrifft einen Rollladenkasten (1) mit einer Vorderwand (7), einer Rückwand (6) und einer Deckenwand (5), sowie zwei den Rollladenkasten (1) seitlich verschließenden Stirnwänden (8), wobei weiter vorzugsweise ein Einlaufteil (16) zur Lamellenführung in eine vertikal verlaufende Führungsnut (13) vorgesehen ist, weiter mit einem zugeordneten, in einer Kassette (19) befindlichen Fliegenschutzgitter-Rollo (18). Um einen Rollladenkasten der in Rede stehenden Art hinsichtlich der Halterung des Fliegenschutzgitter-Rollos bzw. der das Rollo aufnehmenden Kassette weiter zu verbessern, wird vorgeschlagen, dass die Kassette (19) an einer bzw. zwei Stirnwänden (8) und/oder an einem bzw. zwei Einlaufteilen (16) des Rollladenkastens (1) gehaltert ist, wobei zur Halterung in Einschubrichtung ein feststehender Anschlag (28) und ein weiterer, bevorzugt gegen Federkraft überlaufbarer Anschlag (29) zur Versperrung des Rückweges vorgesehen ist.

## Beschreibung

Die Erfindung betrifft einen Rollladenkasten, insbesondere als Aufsetz-Rollladenkasten ausgebildeter, bevorzugt aus Kunststoff-Extrusions- und/oder Kunststoff- Spritzteilen zusammengesetzter Rollladenkasten, mit einer Vorderwand, einer Rückwand und einer Deckenwand, sowie zwei den Rollladenkasten seitlich verschließenden Stirnwänden, wobei weiter vorzugsweise ein Einlaufteil zur Lamellenführung in einer vertikal verlaufenden Führungsnut vorgesehen ist, weiter mit einem zugeordneten, in einer Kassette befindlichen Fliegenschutzgitter-Rollo.

Rollladenkästen der in Rede stehenden Art sind bekannt. Diese sind neben der Aufnahme eines ab- bzw. aufrollbaren Rollladenpanzers in weiterer Ausgestaltung auch ausgebildet zur Aufnahme eines Fliegenschutzgitter-Rollos, dessen Rollobahn bevorzugt in einer parallelen Ebene zum Rollladenpanzer abgesenkt bzw. angehoben werden kann. Weiter ist diesbezüglich bekannt, das Fliegenschutzgitter-Rollo in einer Kassette aufzunehmen, welche so gebildete Einheit in den Rollladenkasten einsetzbar ist. Insbesondere das nachträgliche Bestücken eines bereits verbauten Rollladenkastens sowie weiter die Entnahme und ggf. der Austausch eines in dem Rollladenkasten aufgenommenen Rollos bzw. einer Kassette erweist sich als schwierig, da der Festlegungsbereich des Rollos bzw. der Kassette insbesondere bei einer Handhabung mit Werkzeugen schwer zugänglich ist.

Im Hinblick auf den vorbeschriebenen Stand der Technik wird eine technische Problematik der Erfindung darin gesehen, einen Rollladenkasten der in Rede stehenden Art hinsichtlich der Halterung des Fliegenschutzgitter-Rollos bzw. der das Rollo aufnehmenden Kassette weiter zu verbessern.

Diese Problematik ist zunächst und im Wesentlichen durch den Gegenstand des Anspruches 1 gelöst, wobei darauf abgestellt ist, dass die Kassette an einer bzw. zwei Stirnwänden und/oder an einem bzw. zwei Einlaufteilen des Rollladenkastens gehaltert ist, wobei zur Halterung in Einschubrichtung ein feststehender Anschlag und ein weiterer, bevorzugt gegen Federkraft überlaufbarer Anschlag zur Versperrung des Rückweges vorgesehen ist. Zufolge dieser Ausgestaltung ist die Handhabung insbesondere beim Einsetzen der Kassette in den Rollladenkasten, darüber hinaus auch eine Entnahme der Kassette aus dem Rollladenkasten wesentlich vereinfacht. Dies weiter insbesondere auch bei einem bereits verbauten Rollladenkasten. Die das Fliegenschutzgitter-Rollo beinhaltende Kassette wird zur Festlegung derselben in dem Rollladenkasten lediglich in Richtung auf die Endposition geschoben, welche Endposition durch einen feststehenden Anschlag definiert ist. Im Zuge des Einschiebens der Kassette wird hierbei bevorzugt ein gegen Federkraft überlaufbarer Anschlag überlaufen, der in der Einbausituation der Kassette zufolge Rückfederung sich sperrend in den Einschubweg stellt und somit eine Rückverlagerung der Kassette ohne willensbetonten Eingriff verhindert. Es ist demzufolge entsprechend eine Schnapp- oder Clips-Halterung für die Kassette geschaffen. Die ordnungsgemäße Halterung der Kassette wird dem Anwender bevorzugt auch akustisch angezeigt zufolge Rückspringen des von der Kassette zu überlaufenden Anschlags in seine Grundstellung. Die Kassettenmontage erfolgt in handhabungstechnisch günstiger Weise werkzeuglos allein durch Einschieben der Kassette. Auch die Demontage der Kassette bzw. das Entfernen der Kassette aus dem Rollladenkasten ist durch die vorgeschlagene Lösung vereinfacht. Hierzu ist lediglich der den Rückweg versperrende, überlaufbare Anschlag durch den Anwender in eine Freigabestellung gegen Federkraft zu verlagern, dies ggf. unter Zuhilfenahme eines Werkzeuges, wie bspw. einer Schraubendreherklinge, wonach der Weg zum Ausziehen der Kassette aus dem Rollladenkasten freigegeben ist. Zur Verhinderung der Rückverlagerung der eingesetzten Kassette ist in einer weiter bevorzugten Ausgestaltung ein starrer Anschlag oder Riegel einsetzbar, mit einer Sperrschulter, die sich sperrend in den Verschiebeweg stellt. Der starre Anschlag oder Riegel wird zur Festlegung desselben bspw. rast- oder clipsgehaltert an dem Einlaufteil oder an der Stirnwand, welche Befestigung bevorzugt werkzeuglos aufhebbar ist.

Weitere Merkmale der Erfindung sind nachstehend, auch in der Figurenbeschreibung, oftmals in ihrer bevorzugten Zuordnung zum Gegenstand des Anspruches 1 oder zu Merkmalen weiterer Ansprüche erläutert. Sie können aber auch in einer Zuordnung zu nur einzelnen Merkmalen des Anspruches 1 oder des jeweiligen weiteren Anspruches oder jeweils unabhängig von Bedeutung sein.

So ist in einer Weiterbildung vorgesehen, dass die Halterung der Kassette an einem Bodenteil des Rollladenkastens und/oder an der Stirnwand und/oder an einem Einlaufteil mittels eines Adapterteils ausgeführt ist. Letzteres ist bevorzugt ein Spritzgussteil und je nach Ausgestaltung mit der Stirnwand und/oder mit dem Einlaufteil und/oder mit dem Bodenteil verbunden, bspw. rast- und/ oder schraubverbunden.

In einer bevorzugten Ausgestaltung ist vorgesehen, dass der feststehende Anschlag und/oder der überlaufbare Anschlag an dem Einlaufteil ausgebildet ist. Das Einlaufteil ist hierbei der Innenfläche der Stirnwand zugeordnet, weiter insbesondere dem der Vorderwand zugewandten Bodenöffnungsbereich zum Durchtritt der Rollladenstäbe und bevorzugt des Fliegengitter-Rollos. Weiter bevorzugt ist insbesondere der überlaufbare Anschlag an dem Einlaufteil ausgebildet, während der feststehende Anschlag in alternativer Ausgestaltung auch durch Teile der Stirnwand und/oder des Bodenteils des Rollladenkastens gebildet sein kann. In einer weiter bevorzugten Ausgestaltung ist das Einlaufteil ein Kunststoff-Spritzteil, wobei weiter bevorzugt sowohl der feststehende Anschlag als auch der überlaufbare Anschlag aus dem Einlaufteil im Zuge des Spritzvorganges gebildet sind. Der überlaufbare Anschlag ist hierbei bevorzugt gebildet zufolge einer freigestellten, federbaren Zunge, die in der unbelasteten Grundstellung über eine Anlageebene für das Kassettengehäuse hinausragt.

Weiter alternativ können sowohl der feststehende Anschlag als auch der überlaufbare Anschlag bspw. bei einer einteiligen Ausgestaltung von Stirnwand und Einlaufteil in der Stirnwand unmittelbar ausgebildet sein.

Weiter bevorzugt ist der feststehende Anschlag und/oder der überlaufbare Anschlag an beiden Einlaufteilen ausgebildet, welche beiden Einlaufteile den beiden in Längserstreckung der Rollladenwelle zueinander distanzierten Stirnwänden zugeordnet sind. Entsprechend erfolgt eine Festlegung des Fliegenschutzgitter-Rollos bzw. der das Rollo aufnehmenden Kassette bevorzugt allein im Bereich der Stirnwände, weiter bevorzugt allein im Bereich der den Stirnwänden zugeordneten Einlaufteilen, während sich die Kassette zwischen den Einlaufteilen, ggf. zwischen den Stirnwänden, bevorzugt halterungsfrei erstreckt, weiter ggf. unter durchlaufender oder partieller Abstützung.

Zudem ist vorgesehen, dass in der Stirnwand eine untere Einschiebeführung ausgebildet ist, die zumindest einen Verschiebeweg der Kassette im Zuge des Einbaus, ggf. auch im Zuge des Ausbaus vorgibt. Diese Einschiebführung ist bevorzugt durch stirnwandseitige Elemente gegeben, ist in alternativer Ausgestaltung - zumindest partiell - erreicht zufolge des an den Stirnwänden ansetzenden Bodenteils. Durch die Einschiebeführung, ggf. durch das Bodenteil, ist der einzuschiebenden Kassette zumindest eine untere Führung gegeben, über welche Führung im Zuge des Einschiebens der Kassette die Endposition bzw. Halterungsposition derselben automatisch gefunden wird. Der Montageweg kann hierbei ggf. teilweise in Überdeckung zu dem Panzeraufnahmeraum des Rollladenkastens liegen, weiter ggf. in Überdeckung zu dem bei vollständig aufgewickeltem Rollladenpanzer gegebenen Wickelraum.

In weiter bevorzugter Ausgestaltung gibt ein Anschlag, bevorzugt ein feststehender Anschlag, eine gegenüber der in einer Ausgestaltung bevorzugt horizontalen Verschiebebewegung nach unten versetzte Montageposition der Kassette vor. In diesem Zusammenhang erweist sich eine bevorzugte Ausgestaltung von Vorteil, bei welcher das Einlaufteil zur Lamellenführung eine Einlaufschulter aufweist und diese Einlaufschulter einen feststehenden Anschlag bildet. Die Einlaufschulter ist bevorzugt in Einbausituation des Rollladenkastens vertikal ausgerichtet und weist in Richtung auf die bodenseitige Austrittsöffnung für die Rollladenstäbe und das Fliegenschutzgitter. Entsprechend gibt die Einlaufschulter in bevorzugter Ausgestaltung die gegenüber der im Wesentlichen horizontalen Verschiebebewegung nach unten in Richtung auf die bodenteilseitige Austrittsöffnung versetzte Montageposition der Kassette vor.

Weiter bevorzugt weist die Kassette einen Querschnitt mit einer Kurzseite und einer Längsseite auf, wobei zur Durchführung der Verschiebebewegung, insbesondere einer im Wesentlichen horizontalen Verschiebebewegung entlang der stirnwandseitigen Einschiebeführung, ein Verschiebeweg vorgesehen ist, der eine Verschiebung der Kassette mit der an einer Vertikalen ausgerichteten Kurzseite ermöglicht, weiter bevorzugt ausschließlich ermöglicht, und wobei endseitig des Verschiebeweges zum Erreichen der Montagestellung ein Verdrehen der Kassette um die Längsseite erfolgt derart, dass die Längsseite in der Montagestellung an einer Vertikalen ausgerichtet ist. Entsprechend erfolgt das Einsetzen der Kassette in die Montagestellung zufolge Eindrehen derselben nach Erreichen der Verschiebe-Endstellung, wobei weiter das Verdrehen der Kassette bevorzugt um eine Parallelachse zur Rolloachse erfolgt. Im Zuge dieses Eindrehens der Kassette in die Montagestellung wird bevorzugt zumindest ein den Rückweg versperrender Anschlag überlaufen, so dass die Kassette hiernach in der Montagestellung zumindest zwischen einem überlaufenden Anschlag und einem feststehenden Anschlag rastgehaltert ist. Bevorzugt liegt die Kassette in der Montagestellung bewegungsgehindert ein, so dass keine oder zumindest keine die ordnungsgemäße Betätigung des Rollos beeinträchtigende Relativbewegungen zwischen Kassette und Rollladenkasten insbesondere im Zuge der Betätigung des Fliegenschutzgitter-Rollos eintreten.

Zufolge der vorbeschriebenen Vorgehensweise zum Einsetzen der Kassette in den Rollladenkasten, ggf. unter umgekehrter Vorgehensweise zum Herausnehmen der Kassette, ist eine platzsparende Montage bzw. Demontage erreichbar. So kann diese ggf. auch bei vollständig auf die Rollladenwelle aufgewickeltem Rollladenpanzer erfolgen, ggf. nach einem Teilablass des Rollladenpanzers.

Als besonders vorteilhaft erweist sich eine Weiterbildung, bei welcher zwei quer zueinander ausgerichtete, alternativ nutzbare Verschiebewege vorgegeben sind, wobei weiter jedem Verschiebeweg ein überlaufbarer Anschlag zugeordnet ist, der bei einem quergerichteten Verschiebeweg einen feststehenden Anschlag ausformt. So ist neben dem vorbeschriebenen, bevorzugt horizontal ausgerichteten Verschiebeweg, insbesondere zum Einschieben der Kassette vom Rauminneren her (Revision innen), ein weiter bevorzugt vertikaler Verschiebeweg vorgesehen, insbesondere zum Einschieben der Kassette durch die bodenteilseitige Austrittsöffnung für das Fliegenschutzgitter-Rollo nach vertikal oben. Der bei einem bevorzugt horizontalen Verschiebeweg feststehende Anschlag wird bei einem quer hierzu gerichteten, bevorzugt vertikalen Verschiebeweg als überlaufbarer Anschlag genutzt, während der bei horizontalem Verschiebeweg überlaufbare Anschlag den feststehenden Anschlag bildet. Auch ist zufolge dieser Ausgestaltung die Möglichkeit gegeben, die Kassette beispielsweise vom Rauminneren her - bei Revision innen - entlang eines horizontalen Verschiebewegs in die Montagestellung zu verbringen und zur ggf. späteren Demontage zufolge des in vertikaler Richtung gerichteten Verschiebeweges nach vertikal unten durch die bodenteilseitige Austrittsöffnung zu entnehmen.

Zufolge der vorbeschriebenen Ausgestaltung ist auch in einfachster Weise ein Nachrüsten eines bereits verbauten Rollladenkastens mit einem in einer Kassette befindlichen Fliegenschutzgitter-Rollo ermöglicht.

Nachstehend ist die Erfindung anhand der beigefügten Zeichnung, welche lediglich Ausführungsbeispiele darstellt, näher erläutert. Es zeigt:
- Fig. 1: in einem Vertikalquerschnitt einen Rollladenkasten mit einer in Montagestellung gehalterten Kassette für ein FliegenschutzgitterRollo;
- Fig. 2: die Kassette in einer perspektivischen Einzeldarstellung;
- Fig. 3: den Bereich III in Fig. 1, teilweise schematisch dargestellt;
- Fig. 4: den Schnitt gemäß der Linie IV - IV in Fig. 3;
- Fig. 5: den Schnitt gemäß der Linie V - V in Fig. 3;
- Fig. 6: eine der Fig. 3 entsprechende Darstellung, jedoch eine Zwischenstellung im Zuge einer Verschiebebewegung der Kassette in Richtung auf eine Montagestellung betreffend;
- Fig. 7: eine Folgedarstellung der Fig. 6;
- Fig. 8: eine weitere der Fig. 3 entsprechende Darstellung, jedoch im Zuge einer vertikal nach oben gerichteten Verschiebebewegung der Kassette in Richtung auf eine Montagestellung;
- Fig. 9: eine der Fig. 1 entsprechende Darstellung, jedoch eine alternative Ausgestaltung des Rollladenkastens betreffend;
- Fig. 10: eine der Fig. 3 entsprechende Darstellung, jedoch die zweite Ausführungsform gemäß Fig. 9 betreffend.

Dargestellt und beschrieben ist zunächst mit Bezug zu Fig. 1 ein Rollladenkasten 1 mit einem darin mittels einer Welle 2 aufwickelbaren Rollladenpanzer 3. In üblicher Weise ist dieser Rollladenkasten 1 über einem Fenster und/oder einer Tür angeordnet.

Der Rollladenkasten 1 setzt sich zusammen aus Kunststoffhohlprofilen, weiter bevorzugt hergestellt aus Kunststoff-Extrusions- und/oder Kunststoff-Spritzteilen, wobei weiter der Rollladenkasten 1 auf einem Rahmen 4 des Fensters und/oder der Tür aufsetzbar ist. Der Rollladenkasten 1 besitzt eine im dargestellten Einbauzustand auf den Sturz zuweisende Deckenwand 5, von welcher jeweils endseitig angeordnet eine Rückwand 6 und eine Vorderwand 7 senkrecht abragen. Über ein, zwischen der Rückwand 6 und der Vorderwand 7 angeordnetes Bodenteil 9 ist der Rollladenkasten 1 auf den Rahmen 4 aufsetzbar. Des Weiteren ist der Rollladenkasten 1 in üblicher Weise jeweils endseitig mit Stirnwänden 8 verschlossen.

Das Bodenteil 9 ist zweiteilig ausgebildet und besteht aus einem Bodenbasisteil 10, über welches der Rollladenkasten 1 fest mit dem Rahmen 4 verbunden ist, und einem Bodenergänzungsteil 11. Beide sind gleichfalls als Kunststoffhohlprofile ausgebildet.

Das Bodenergänzungsteil 11 ist zur Revision von innen bzw. von unten auch in der Einbausituation des Rollladenkastens 1 entnehmbar, wozu das Bodenergänzungsteil 11 einerends an der Rückwand 6 steckgehaltert ist und anderenends über eine Rasthalterung mit dem Bodenbasisteil 10 zusammenwirkt.

Zwischen dem Bodenbasisteil 10 und der Vorderwand 7 ist bodenseitig eine

Austrittsöffnung 12 belassen. Durch diese tritt im Zuge einer Ablass- bzw. Aufziehbewegung der Welle 2 der Rollladenpanzer 3, dessen Rollladenstäbe in einer vertikal ausgerichteten Führungsnut 13 geführt sind. Diese Führungsnut 13 ist in einem der Fensterwange zugeordneten Lamellenführungsteil 14 ausgebildet.

Parallel verlaufend zur Führungsnut 13 weist das Lamellenführungsteil 14 eine Rollonut 15 auf. Diese ist in der Einbausituation zwischen der Lamellen-Führungsnut 13 und dem Rahmen 4 positioniert.

Sowohl die Führungsnut 13 als auch die Rollonut 15 münden im Bereich der kastenseitigen Austrittsöffnung 12.

Weiter zugeordnet der Austrittsöffnung 12 ist wandungsinnenseitig einer jeden Stirnwand 8 ein Einlaufteil 16 vorgesehen. Dieses ist in der dargestellten Ausführungsform als Steckteil ausgebildet, zur Steckanordnung an der zugeordneten Stirnwand 8 bzw. an dem Lamellenführungsteil 14. Alternativ kann das Einlaufteil 16 auch materialeinheitlich, einstückig mit der Stirnwand 8 ausgebildet sein.

Das Einlaufteil 16 weist eine in das Kasteninnere hineinragende Einlaufschulter 17 auf. Diese erstreckt sich stegartig unter senkrechter Ausrichtung zu einer Plattenebene des Einlaufteils 16, formt weiter einen im Einbauzustand vertikalen Führungsabschnitt aus, der im der Austrittsöffnung 12 abgewandten Endbereich in einen zum Kasteninneren hin weisenden, abgerundeten Endabschnitt übergeht.

Der Rollokasten 1 ist weiter ausgelegt zur Aufnahme und Halterung eines Fliegenschutzgitter-Rollos 18. Letzteres ist in einer Kassette 19 aufgenommen, dies weiter unter üblicher Federvorspannung des Rollos 18. Das Rollo 18 bzw. die Rollowelle 20 ist in der Kassette 19 bereits derart vorgespannt festgelegt, dass eine Bedienung in Art eines Schnapprollos erreicht werden kann.

Die Kassette 19 weist zunächst einen im Querschnitt im Wesentlichen kreiszylindrischen Aufnahmeabschnitt 21 auf. In diesem ist die Rollowelle 20, die zentrale Körperachse des Aufnahmeabschnitts 21 aufnehmend gehaltert, weiter auch die um die Rollowelle 20 gewickelte Rollobahn 22.

Die Rollobahn 22 ist nach außen geführt durch einen im Querschnitt etwa tangential ausgerichteten Führungsabschnitt 23 der Kassette 19. Dessen freier Endbereich ragt im Querschnitt der Kassette 19 betrachtet etwa um das halbe Radiusmaß des Aufnahmeabschnittes 21 über letzteren hinaus.

Die Stirnseiten 24 der Kassette 19 sind geschlossen, weiter bevorzugt eben ausgebildet.

Der Außenradius des im Querschnitt im Wesentlichen kreiszylindrischen Aufnahmeabschnittes 21 ist angepasst an den Krümmungsradius des gekrümmt verlaufenden, in das Kasteninnere weisenden Endabschnittes der Einlaufschulter 17.

Zufolge der vorbeschriebenen Querschnittsausgestaltung der Kassette 19 ergibt sich im Querschnitt eine Kurzseite 25, die definiert ist durch das Abstandsmaß a zwischen einer nach außen weisenden Begrenzungsfläche des Führungsabschnittes 23 und einer parallel hierzu verlaufenden, den kreisabschnittförmigen Aufnahmeabschnitt 21 tangential auf der gegenüberliegenden Seite begrenzenden Linie. Im Querschnitt senkrecht hierzu betrachtet ergibt sich eine Längsseite 26, die definiert ist durch das Abstandsmaß b zwischen der Austrittsfläche des Führungsabschnittes 23 und einer parallel hierzu verlaufenden, den Aufnahmeabschnitt 21 im gegenüberliegenden Bereich tangierenden Linie (vgl. Fig. 6).

In dem dargestellten Ausführungsbeispiel entspricht das Abstandsmaß b der Längsseite 26 etwa dem 1,2-Fachen des Abstandsmaßes a der Kurzseite 25. Darüber hinaus sind auch Verhältnisse von 1,25 bis 2:1 möglich.

In der Ausführungsform gemäß Fig. 1 wird die Kassette 19 zur Festlegung derselben in Horizontalrichtung eingeschoben, dies weiter vom Rauminneren her zufolge einer ermöglichten Revision von innen. Hierbei bildet jede Stirnwand 8 ggf. im Zusammenhang mit dem Bodenbasisteil 10 eine Einschiebeführung 27 bspw. in Form einer Rippe aus. Entlang dieser Einschiebeführung 27 ist eine Horizontalverlagerung der Kassette 19 in Richtung auf die Montagestellung erreichbar, wobei die Verschiebung der Kassette 19 gemäß den Darstellungen in den Figuren 6 und 7 mit der an einer Vertikalen ausgerichteten Kurzseite 25 ermöglicht ist. Entsprechend wird im Zuge der Einschiebebewegung bezüglich des vertikalen Durchsetzmaßes das geringste Querschnitts-Erstreckungsmaß der Kassette 19 genutzt.

Die Kassette 19 wird bis zu dem Einlaufteil 16 horizontal verschoben, dies soweit, bis die Kassette 19 gegen die zugewandte Fläche der Einlaufschulter 17 tritt. Entsprechend formt die Einlaufschulter 17 des Einlaufteils 16 einen feststehenden Anschlag 28 aus.

Im Zuge der Horizontalverlagerung überfährt die Kassette 19 einen in dem Einlaufteil 16 ausgeformten, überlaufbaren Anschlag 29. Dieser ist gebildet durch einen zungenartigen Freischnitt im Bereich der Einlaufteil-Basis 30. Die so freigestellte Zunge 31 erstreckt sich in Horizontalrichtung, entsprechend weiter in Richtung der Verschiebebewegung eine Steuerschräge 37 ausbildend, die endseitig in eine, in unbelasteter Stellung, zumindest annähernd senkrecht zur Basisebene verlaufende Anschlagfläche 38 übergeht.

In Verschieberichtung der Kassette 19 betrachtet, formt die Zunge 31 entsprechend endseitig einen aus der Ebene der Basis 30 in den Verschiebeweg der Kassette 19 hineinragenden, abgewinkelten Anschlagabschnitt 32. Gegenüberliegend zum Anschlagabschnitt 32 ist die Zunge 31 an der Basis 30 angebunden, weist hierbei federnde Eigenschaften auf, zum Ausweichen des Anschlagabschnittes 32 in oder hinter die Kassettenauflagenebene der Basis 30 im Zuge der Verschiebebewegung der Kassette 19 in die Montagestellung. Nach entsprechendem vollständigen Überfahren schnellt der überlaufbare Anschlag 29 zufolge der federnden Eigenschaften der Zunge 31 in die Sperrstellung zurück, so dass der Rückweg entgegen der Einschiebebewegung gesperrt ist.

Unterhalb und in Verschieberichtung versetzt, weist das Einlaufteil 16 eine weitere, freigestellte Zunge 33 auf. Diese ist gleich ausgerichtet wie die Zunge 31 des vorbeschriebenen überlaufbaren Anschlags 29. Dessen in Einschubrichtung weisende freie Endbereich ist gleichfalls mit einem Anschlagabschnitt 34 versehen. Dessen Steuerschräge 35 ist jedoch im Gegensatz zum vorbeschriebenen Anschlag 29 quer gerichtet zur Zungenerstreckung, mit einer senkrecht zur Zungenebene ausgerichteten Anschlagfläche 36, die nach vertikal oben gerichtet ist. Die so gestaltete Zunge 33 formt bei einer horizontalen Schiebeverlagerung der Kassette 19 gemäß den Darstellungen in den Figuren 6 und 7 einen vertikal unteren, feststehenden Anschlag 28 aus, so dass zum Ende der horizontalen Schiebeverlagerung der Kassette 19 gemäß Fig. 7 letztere sich innenseitig der Einlaufschulter 17 und auf der Anschlagfläche 36 der Zunge 33 abstützt.

Abschließend erfolgt ein Verdrehen der Kassette 19 um die Längsachse, weiter bevorzugt um die Achse der Rollowelle 20 (mit Bezug auf die Darstellungen in Uhrzeigerrichtung), so dass der von dem Aufnahmeabschnitt 21 abragende Führungsabschnitt 23, der im Zuge der Verschiebebewegung horizontal ausgerichtet ist, in eine vertikale Endstellung verlagert wird. Entsprechend ist hiernach die Längsseite 26 der Kassette 19 in der Montagestellung an einer Vertikalen ausgerichtet.

Im Zuge dieser Einschwenkbewegung der Kassette 19 wird der überlaufbare Anschlag 29 durch den Führungsabschnitt 23 erneut überlaufen, wobei nach Beendigung der Schwenkbewegung der Anschlagabschnitt 32 zufolge federnder Rückbewegung anschlagbegrenzend hinter den Führungsabschnitt 23 tritt (vgl. Fig. 2). Die Kassette 19 ist in der Montagestellung gemäß Fig. 2 zwischen drei Anschlägen gefangen, nämlich zwischen der Einlaufschulter 17 und den Anschlagabschnitten 32 und 34 der Zungen 31 und 33.

Die Demontage der Kassette 19 erfolgt in umgekehrter Reihenfolge, indem bspw. unter Nutzung eines Werkzeuges, weiter bspw. unter Nutzung einer Schraubendreherklinge oder dergleichen der überlaufbare Anschlag 29 entgegen der Federkraft der Zunge 31 zurückbewegt wird, so dass dieser Anschlag 29 im Zuge der Rückdrehbewegung der Kassette 19 und weiter im Zuge der Rückziehbewegung entlang der Einschiebeführung 27 überlaufen werden kann.

Alternativ ist zur Demontage auch die Zunge 33 mit ihrem Anschlagabschnitt 34 soweit entgegen der Federkraft zurück verlagerbar, dass die Anschlagfläche 36 soweit in oder hinter die Ebene der Basis 30 tritt, dass eine Demontage der Kassette 19 durch vertikales Ablassen nach unten durch die Austrittsöffnung 12 im Bodenbereich erreicht werden kann.

Ein alternativer Verschiebeweg ist in Fig. 8 schematisch dargestellt. Hierbei wird die Austrittsöffnung 12 genutzt, indem durch diese die Kassette 19 nach vertikal oben in den Bereich des Einlaufteils 16 eingeschoben wird. Der Anschlagabschnitt 34 der Zunge 33 wirkt hierbei zufolge der entsprechenden Ausrichtung der Steuerschräge 35 als überlaufbarer Anschlag 29, während der bei einer horizontalen Einschiebeverlagerung überlaufbare Anschlag 29 einen feststehenden Anschlag 28 bildet.

Auch bei diesem Verschiebeweg ist eine handhabungstechnisch günstige Rasthalterung der Kassette 19 in dem Rollladenkasten 1 gegeben.

In den Figuren 9 und 10 ist der Rollladenkasten 1 in einer weiteren Ausführungsform dargestellt. Bei dieser Ausführungsform ist lediglich ein Bestücken des Rollladenkastens 1 mit einer Kassette 19 vom Rauminneren her möglich. Die Austrittsöffnung 12 bietet nicht den benötigten Querschnitt. Das Einlaufteil 16 weist in dieser Ausgestaltung lediglich eine Zunge 31 mit einem Anschlagabschnitt 32 auf, welche Zunge 31 einen überlaufbaren Anschlag 29 ausbildend in Horizontalrichtung gemäß dem vorbeschriebenen Ausführungsbeispiel gerichtet ist.

Wird in der zuvor beschriebenen Ausführungsform die Kassette 19 in horizontaler Verschieberichtung so verlagert, dass im Zuge der Verschiebung der aus dem Aufnahmeabschnitt 21 herauswachsende Führungsabschnitt 23 zur Kastenrückseite hin gewandt ist, erfolgt eine entsprechende horizontale Verschiebebewegung der Kassette 19 in der zweiten Ausführungsform mit einem zur Vorderwand 7 gerichteten Führungsabschnitt 23.

Im Zuge der horizontalen Verschiebebewegung überläuft die Kassette 19 den Anschlag 29, wobei weiter das freie Ende des Führungsabschnittes 23 gegen die gewölbte Innenfläche der Einlaufschulter 17 tritt, woraus bevorzugt unter weiterer Horizontalverlagerung der Kassette 19 eine überlagerte Zwangsschwenkverlagerung derselben in ihre Montagestellung erreicht wird. Hierbei wird ebenfalls die Längsseite 26 der Kassette 19 an einer Vertikalen ausgerichtet. Die Kassette 19 ist in dem zweiten Ausführungsbeispiel in der Montagestellung gemäß Fig. 10 umfangsmäßig gefesselt zwischen der Einlaufschulter 17, der Anschlagfläche 38 des überlaufbaren Anschlages 29 und einer an die Außenkontur des Aufnahmeabschnittes 21 der Kassette 19 angepassten Auflageschulter 39 des Einlaufteils 16, welche Auflageschulter 39 zur Abstützung des Einlaufteils 16 auf dem zugewandten Abschnitt des Bodenbasisteils 10 dient.

Die Demontage der Kassette 19 erfolgt in umgekehrter Reihenfolge, indem zunächst der überlaufbare Anschlag 29 soweit zurückgedrückt wird, dass dessen Anschlagfläche 38 nicht mehr sperrend in den Verschiebeweg der Kassette 19 eingreift. Durch Rückschwenken und Herausziehen der Kassette 19 entlang der Einschiebeführung 27 ist die Kassette 19 von der Rauminnenseite des Rollladenkastens 1 her entnehmbar.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen. Die Unteransprüche charakterisieren in ihrer fakultativ nebengeordneten Fassung eigenständige erfinderische Weiterbildung des Standes der Technik, insbesondere um auf Basis dieser Ansprüche Teilanmeldungen vorzunehmen.

### Bezugszeichenliste

- 1: Rollladenkasten
- 2: Welle
- 3: Rollladenpanzer
- 4: Rahmen
- 5: Deckenwand
- 6: Rückwand
- 7: Vorderwand
- 8: Stirnwand
- 9: Bodenteil
- 10: Bodenbasisteil
- 11: Bodenergänzungsteil
- 12: Austrittsöffnung
- 13: Führungsnut
- 14: Lamellenführungsteil
- 15: Rollonut
- 16: Einlaufteil
- 17: Einlaufschulter
- 18: Fliegenschutzgitter-Rollo
- 19: Kassette
- 20: Rollowelle
- 21: Aufnahmeabschnitt
- 22: Rollobahn
- 23: Führungsabschnitt
- 24: Stirnfläche
- 25: Kurzseite
- 26: Längsseite
- 27: Einschiebeführung
- 28: feststehender Anschlag
- 29: überlaufbarer Anschlag
- 30: Basis
- 31: Zunge
- 32: Anschlagabschnitt
- 33: Zunge
- 34: Anschlagabschnitt
- 35: Steuerschräge
- 36: Anschlagfläche
- 37: Steuerschräge
- 38: Anschlagfläche
- 39: Auflageschulter
- a: Abstandsmaß
- b: Abstandsmaß

## Patentansprüche

1. Rollladenkasten (1), insbesondere als Aufsetz-Rollladenkasten ausgebildeter, bevorzugt aus Kunststoff-Extrusions- und/ oder Kunststoff-Spritzteilen zusammengesetzter Rollladenkasten, mit einer Vorderwand (7), einer Rückwand (6) und einer Deckenwand (5), sowie zwei den Rollladenkasten (1) seitlich verschließenden Stirnwänden (8), wobei weiter vorzugsweise ein Einlaufteil (16) zur Lamellenführung in eine vertikal verlaufende Führungsnut (13) vorgesehen ist, weiter mit einem zugeordneten, in einer Kassette (19) befindlichen Fliegenschutzgitter-Rollo (18), **dadurch gekennzeichnet, dass** die Kassette (19) an einer bzw. zwei Stirnwänden (8) und/oder an einem bzw. zwei Einlaufteilen (16) des Rollladenkastens (1) gehaltert ist, wobei zur Halterung in Einschubrichtung ein feststehender Anschlag (28) und ein weiterer, bevorzugt gegen Federkraft überlaufbarer Anschlag (29) zur Versperrung des Rückweges vorgesehen ist.

2. Rollladenkasten nach Anspruch 1 oder insbesondere danach, **dadurch gekennzeichnet, dass** die Halterung der Kassette (19) an einem Bodenteil (9) des Rollladenkastens (1) und/oder an einer Stirnwand (8) und/oder an einem Einlaufteil (16) mittels eines Adapterteils ausgeführt ist.

3. Rollladenkasten nach einem oder mehreren der vorhergehenden Ansprüche oder insbesondere danach, **dadurch gekennzeichnet, dass** der feststehende Anschlag (28) und/oder der überlaufbare Anschlag (29) an dem Einlaufteil (16) ausgebildet ist.

4. Rollladenkasten nach einem oder mehreren der vorhergehenden Ansprüchen oder insbesondere danach, **dadurch gekennzeichnet, dass** der feststehende Anschlag (28) und/oder der überlaufbare Anschlag (29) an beiden Einlaufteilen (16) ausgebildet ist.

5. Rollladenkasten nach einem oder mehreren der vorhergehenden Ansprüchen oder insbesondere danach, **dadurch gekennzeichnet, dass** in der Stirnwand (8) eine untere Einschiebeführung (27) ausgebildet ist.

6. Rollladenkasten nach einem oder mehreren der vorhergehenden Ansprüchen oder insbesondere danach, **dadurch gekennzeichnet, dass** ein Anschlag (28) eine gegenüber der Verschiebebewegung nach unten versetzte Montageposition der Kassette (19) vorgibt.

7. Rollladenkasten nach einem oder mehreren der vorhergehenden Ansprüchen oder insbesondere danach, **dadurch gekennzeichnet, dass** das Einlaufteil (16) zur Lamellenführung eine Einlaufschulter (17) aufweist und dass die Einlaufschulter (17) einen feststehenden Anschlag (28) bildet.

8. Rollladenkasten nach einem oder mehreren der vorhergehenden Ansprüchen oder insbesondere danach, **dadurch gekennzeichnet, dass** die Kassette (19) einen Querschnitt mit einer Kurzseite (25) und einer Längsseite (26) aufweist, dass zur Durchführung der Verschiebebewegung ein Verschiebeweg vorgesehen ist, der eine Verschiebung der Kassette (19) mit der an einer Vertikalen ausgerichteten Kurzseite (25) ermöglicht und dass endseitig des Verschiebeweges zum Erreichen der Montagestellung ein Verdrehen der Kassette (19) um die Längsachse erfolgt derart, dass die Längsseite (26) in der Montagestellung an einer Vertikalen ausgerichtet ist.

9. Rollladenkasten nach einem oder mehreren der vorhergehenden Ansprüchen oder insbesondere danach, **dadurch gekennzeichnet, dass** zwei quer zueinander ausgerichtete, alternativ nutzbare Verschiebewege vorgegeben sind, wobei weiter jedem Verschiebeweg ein überlaufbarer Anschlag (29) zugeordnet ist, der bei einem quergerichteten Verschiebeweg einen feststehenden Anschlag (28) ausformt.
